# EUROPÄISCHE PATENTSCHRIFT

(11) **EP 0 044 070 B1**
(45) Veröffentlichungstag und Bekanntmachung des Hinweises auf die Patenterteilung: **08.02.1984**
(21) Anmeldenummer: 81105478.2
(22) Anmeldetag: 13.07.1981
(51) Int. Cl.: F04B 1/22

(54) **Axialkolbenpumpe für zwei Förderströme**
Axial piston pump with two delivery streams
Pompe à pistons axiaux avec deux courants d'écoulement

(30) Priorität: 15.07.1980 DE 3026765
(43) Veröffentlichungstag der Anmeldung: 20.01.1982
(73) Patentinhaber: Linde Aktiengesellschaft, 65189 Wiesbaden (DE)
(72) Erfinder: Forster, Franz, D-8782 Mühlbach (DE)
(74) Vertreter: Schaefer, Gerhard, Dr.

## Beschreibung

Die Erfindung betrifft eine Axialkolbenpumpe zum Erzeugen von zwei Förderströmen, deren Größe voneinander unabhängig einstellbar ist, mit einer Welle verbundenen umlaufenden Zylindertrommel, in der auf zwei unterschiedlichen Teilkreisdurchmessern Zylinderbohrungen angeordnet sind, die alle in der gleichen Stirnfläche der Zylindertrommel münden, wobei in jeder Zylinderbohrung ein Kolben verschiebbar ist und die Kolben in den auf kleinerem Teilkreisdurchmesser angeordneten Zylindern gegen eine an einem Schrägscheibenkörper gebildete einstellbare Schrägscheibe abgestützt sind und die Kolben in den auf größerem Teilkreisdurchmesser angeordneten Zylindern gegen eine zweite, an einem zweiten Schrägscheibenkörper gebildete einstellbare Schrägscheibe abgestützt sind, wobei auf der der Stirnseite der Zylindertrommel, aus der die Kolben austreten, entgegengesetzten Stirnfläche der Zylindertrommel ein Steuerdrehschieber gebildet ist.

Bei einer bekannten Axialkolbenpumpe dieser Art sind die auf kleinerem Teilkreisdurchmesser angeordneten Kolben gegen eine Schrägscheibe abgestützt, die an einem als umlaufender Ring ausgestalteten Schrägscheibenkörper abgestützt sind, wobei dieser Ring über ein Wälzlager gegen einen Schwenkkörper abgestützt ist, der einerseits gegen einen außerhalb der Drehachse angeordneten walzenförmigen Stützkörper abgestützt ist und andererseits gegen eine Einstelleinrichtung abgestützt ist, die axial verschiebbar ist, so daß die Neigung des Schrägscheibenkörpers gegenüber der Drehachse eingestellt werden kann. In ähnlicher Weise sind die auf größerem Teilkreisdurchmesser angeordneten Kolben gegen eine Schrägscheibe abgestützt, die an einem ringförmigen Schrägscheibenkörper gebildet ist, der seinerseits als umlaufender Ring ausgestaltet ist und mittels eines Wälzlagers in einem Verschwenkkörper gelagert ist, der seinerseits einerseits gegen einen Walzenförmigen, exzentrisch zur Drehachse auf der anderen Seite der Drehachse wie der erstgenannte Stützkörper angeordneten Stützkörper abgestützt ist und darüberhinaus gegen ein axial verschiebbares Einstellorgan abgestützt ist (FR-A-1 340 850). Diese Art der Abstützung der Schrägscheibenkörper erfordert relativ zu den Kräften, die aufgenommen werden können, einen großen Bauraum, so daß bei gegebenem Bauraum nur relativ kleine Kräfte aufgenommen werden können, das heißt, entweder nur mit geringem Arbeitsdruck gearbeitet werden kann oder die Kolben geringen Durchmesser haben müssen, und zudem läßt diese Ausgestaltungsform nur geringe Neigungswinkel für den Schrägscheibenkörper zu. Bezogen auf die Leistung hat die bekannte Pumpe somit einen relativ großen Raumbedarf.

Der vorliegenden Erfindung liegt die Aufgabe zugrunde, eine Axialkolbenmaschine der eingangs genannten Gattung zu schaffen, die mit möglichst wenig Bauteilen und somit geringem Bauaufwand hergestellt werden kann und die zudem bezogen auf die Leistung relativ kleine Abmessungen aufweist und einen entsprechend kleinen Einbauraum erfordert.

Diese Aufgabe wird gemäß der Erfindung dadurch gelöst, daß der Schrägscheibenkörper, an dem die Schrägscheibe gebildet ist gegen die die auf kleinerem Teilkreisdurchmesser angeordneten Kolben abgestützt sind, auf seiner der Schrägscheibe abgewandten Seite eine kugelkappenförmige Fläche aufweist und mit dieser kugelkappenförmigen Fläche in einer kugelkalottenförmigen Ausnehmung des Schrägscheibenkörpers gelagert ist, an dem die Schrägscheibe gebildet ist, gegen die die auf größerem Teilkreisdurchmesser angeordneten Kolben abgestützt sind. Diese kugelkappenförmige Fläche und kugelkalottenförmige Gegenfläche vermag große Kolbenkräfte aufzunehmen. Darüberhinaus ist diese Ausgestaltung die kleinste Raumform, die einerseits eine hinreichende Schrägscheibenfläche für die Abstützung der auf kleinerem Teilkreisdurchmesser angeordneten Kolben ermöglicht, wobei der Teilkreisdurchmesser der auf größerem Teilkreisdurchmesser angeordneten Kolben ebenfalls so gering wie möglich sein soll, das heißt, daß die beiden Teilkreisdurchmesser so dicht beieinander liegen sollen, wie mit Rücksicht auf einerseits die Festigkeit der Zylinder und andererseits auf den erforderlichen Raum der Kolbenabstützungen möglich ist. Es ist zwar bereits bekannt, bei einer Triebflanschmaschine die Rückseite des Lagers des Triebflansches kugelkappenförmig auszugestalten und in einem kugelkalottenförmigen Teil des Schwenkgehäuses zu lagern (DE-C-971 352). Hierbei ist jedoch die Zielsetzung, günstige Möglichkeiten für die Schwenkbarkeit des Gehäuses gegenüber der Triebflanschwelle zu schaffen. Auch ist es bereits bekannt, einen Schrägscheibenkörper mit einem Ansatz mit kugelzonenförmigen Umfang zur Lagerung zu versehen. (DE-A-16 25 073).

Darüberhinaus ermöglicht die kugelförmige Lagerfläche, gemäß einem weiteren Schritt der Erfindung die Einstelleinrichtung für das Verschwenken des den auf kleinerem Teilkreisdurchmesser angeordneten Kolben zugeordneten Schrägscheibenkörpers derart auszugestalten, daß durch diese Einstelleinrichtung zusätzlich ein kleines Verschwenken dieses Schrägscheibenkörpers um eine zweite, zu der ersten Schwenkachse und der Drehachse der Zylindertrommel senkrecht stehende Achse bewirkt werden kann. Ein solche kleine, willkürlich herbeigeführte zusätzliche Verschwenkung um die zweite Schwenkachse ermöglicht, bei gleichgehaltener Lage der Trennstege im Steuerdrehschieber eine kleine Vorkompression bzw. Vorexpansion während des Überschleifens der Trennstege zu erzielen und damit eine Verminderung der Betriebsgeräusche.

Gemäß einem weiteren Schritt der Erfindung ist eine Verbindungseinrichtung vorgesehen, durch die die an sich im Betrieb unabhängig voneinander einstellbaren Schrägscheibenkörper während bestimmter Betriebszustände willkürlich zwecks gemeinsamer Verstellung miteinander verbindbar sind. Das heißt, in Betriebszuständen, in denen es gewollt ist, daß die Förderströme beider Pumpen jeweils im gleichen Maße verändert werden, wird durch diese Verbindungseinrichtung die Verbindung hergestellt, wobei diese Verbindung lösbar ist, so daß in anderen Betriebszuständen das Ziel, zwei voneinander unabhängige Förderströme zu erzeugen, verfolgt werden kann.

In einer zweckmäßigen Ausgestaltungsform ist vorgesehen, daß der den auf kleinerem Teilkreisdurchmesser angeordneten Kolben zugeordnete Schrägscheibenkörper mit einem durch eine Ausnehmung des den auf größerem Teilkreisdurchmesser angeordneten Kolben zugeordneten Schrägscheibenkörpers hindurchgreifenden Stellglied eines Stellorganes in Wirkverbindung steht, das heißt, die Verstellung des den auf kleinerem Teilkreisdurchmesser angeordneten Kolben zugeordneten Schrägscheibenkörpers erfolgt nicht durch eine parallel zur Drehachse angreifende Einrichtung, sondern durch eine Einrichtung, die durch den äußeren Schrägscheibenkörper hindurchgreift.

Weiterhin ist in einer zweckmäßigen Weiterausgestaltung die Möglichkeit vorgesehen, daß beide Schrägscheibenkörper eine zentrale Ausnehmung aufweisen, durch die die mit der Zylindertrommel verbundene Welle zu einem freien Anschluß hindurchragt.

In der Zeichnung ist ein Ausführungsbeispiel des Erfindungsgegenstandes dargestellt.

An das Gehäusemittelteil ist einerseits der Steuerboden 2 und andererseits der Wiegenlagerteil 3 angebaut. Diese Teile sind durch in der Zeichnung nicht dargestellte Ankerschrauben miteinander verbunden.

Im Gehäusemittelteil 1 ist die Zylindertrommel 4 mittels eines Wälzlagers 55 gelagert. Mit ihrer Stirnfläche 5 liegt die Zylindertrommel 4 gegen eine Steuerplatte 6 an, die ihrerseits drehfest am Steuerbodenteil2 gelagert ist. Die Zylindertrommel 4 weist eine Längsbohrung 7 auf, die in ihrem in der Zeichnung linken Teil mit einer Innenverzahnung 8 versehen ist, die in die Verzahnung einer Triebwelle eingreift, die ihrerseits mittels eines Lagers 10 (das vorzugsweise als Wälzlagerpaar gestaltet ist) in dem Steuerboden 2 gelagert ist. Der Deckel 12 dient zur Sicherung des Lagers 10 und trägt die Dichtung 11.

Koaxial zur Welle 9 ist ein Zapfen 13 vorgesehen, der einen Bund 14 und einen Kugelkopf 15 aufweist. Gegen den Bund 14 ist ein Tellerfederpaket 16 gestützt, welches andererseits gegen die Zylindertrommel4 abgestützt ist. Der Kugelkopf 15 liegt in einer entsprechenden Ausnehmung der Andrückplatte 17, die Bohrungen aufweist, durch die die Gleitschuhe 18 der auf kleinem Teilkreisdurchmesser angeordneten Kolben 19 hindurchragen. Die Gleitschuhe 18 weisen ein Basisteil20 auf, gegen das die Andrückplatte 17 drückt.

Die auf kleinerem Teilkreisdurchmesser angeordneten Kolben 19 sind in Zylinderbohrungen 21 verschiebbar, wobei jede Zylinderbohrung 21 mit einem Mündungskanal 22 versehen ist, der in der Stirnfläche 5 der Zylindertrommel 4 mündet und zwar gegenüber einem zumindest annähernd halbkreisförmigen Kanal 23 in der Steuerplatte 6, der sich in einem Kanal 24 im Steuerboden 2 fortsetzt, wobei der Kanal 24 zu einem in der Zeichnung nicht dargestellten, neben der Zeichenebene liegenden Anschluß führt.

Die Kolben 25 sind auf einem größeren Teilkreisdurchmesser angeordnet als die Kolben 19, wobei jeder der Kolben 25 in einer Zylinderbohrung26 verschiebbar ist, die einen Mündungskanal 27 aufweist, wobei die Mündungskanäle 27 einem annähernd halbkreisförmigen Kanal 28 in der Steuerplatte 6 gegenüberliegen, wobei der Kanal 28 an einen Kanal 29 im Steuerbodenteil 2 anschließt, der zu einem Anschlußflansch 30 für eine in der Zeichnung nicht dargestellte Förderdruckleitung führt.

Jeder Kolben 25 ist gegen einen Gleitschuh 31 abgestützt, dessen Basisteil32 durch einen Niederhaltering 33 gegen die Schrägscheibe 34 gedrückt wird, wobei der Niederhaltering 33 durch einen Anpreßring 35, der gegen den Schrägscheibenkörper 36 angeschraubt ist, gehalten ist. Die den auf größerem Teilkreisdurchmesser angeordneten Kolben 25 zugeordnete Schrägscheibe 34 ist also an dem Schrägscheibenkörper 36 gebildet. Dem gegenüber sind die auf kleinerem Teilkreisdurchmesser angeordneten Kolben 19 mittels ihrer Gleitschuhe 18 gegen die Schrägscheibe 37 abgestützt, die an dem Schrägscheibenkörper 38 gebildet ist und der auf seiner Rückseite eine kugelkappenförmige Fläche 39 aufweist, die in einer hohlkugeligen Fläche des Schrägscheibenkörpers 36 ruht. Der Schrägscheibenkörper 36 weist auf einer Rückseite eine halbzylindrische Fläche 40 auf, die in einer hohlzylindrischen Fläche des Wiegenlagerungsteiles 3 ruht.

Der Schrägscheibenkörper 36 weist eine Ausnehmung 41 auf, durch die ein Stellzapfen 42 hindurch greift, der mit einem Kugelkopf 43 versehen ist, der in einer Bohrung 64 des Schrägscheibenkörpers 38 geführt ist. Der Stellzapfen 42 ist andererseits in dem Stellkolben 44 befestigt, der in dem Stellzylinder45 verschiebbar ist, der in einem entsprechenden Fortsatz des Wiegenlagerungsteiles 3 gebildet ist und beiderseits durch je einen Deckel46 verschlossen ist, durch den jeweils in der Zeichnung nicht dargestellte Druckflüssigkeitsleitungen hindurchführen, mittels derer der Stellkolben 44 willkürlich mit Druckmittel beaufschlagbar ist.

Am Wiegenlagerungsteil 3 ist ein weiterer Fortsatz gebildet, in dem ein Stellzylinder47 angeordnet ist, in dem ein Stellkolben 48 verschiebbar ist. Auch der Stellzylinder47 ist durch zwei Decket 46 abgeschlossen. Im Stellkolben 48 ist ein Stellzapfen 49 befestigt, der mit seinem Kugelkopfteil50 in eine Bohrung 51 des Schrägscheibenkörpers 36 eingreift.

Bei der in der Zeichnung dargestellten Ausgestaltungsform der Doppelpumpe für zwei offene Kreisläufe ist im Steuerbodenteil 2 ein Saugkanal 52 vorgesehen, der vor einer weiten Öffnung 53 der Steuerplatte 6 mündet, wobei die Öffnung 53 sich in radialer Richtung so weit erstreckt, daß sie sowohl vor den Mündungskanälen 27 als auch vor den Mündungskanälen 22 liegt. In Umfangsrichtung erstreckt sich die Öffnung 53 ebenso weit wie die annähernd halbkreisförmigen Kanäle 23 und 28 auf der anderen Seite.

In einer abgewandelten Ausgestaltungsform können auch vor der Mündung des Saugkanales 52 zwei annähernd halbkreisförmige Kanäle gebildet sein, die den Kanälen 23 und 28 entsprechen, wobei die dem Saugkanal 52 zugewandte Seite der Steuerplatte 6 strömungsgünstig gestaltet ist. In einer anderen Abwandlung der Ausgestaltungsform ist das Steuerbodenteil 2 auf beiden Seiten symetrisch gestaltet, das heißt anstelle des Saugkanales 52 und der Öffnung 53 sind zwei getrennte Kanäle im Steuerbodenteil 2 und entsprechend zwei annähernd halbkreisförmige Kanäle entsprechend den Kanälen 23 und 28 in der Steuerplatte 6 gebildet, so daß die Pumpe für zwei geschlossene Kreisläufe ausgestaltet ist.

In der üblichen Weise ist der Steuerbodenteil 2 um 90° um die Achse der Welle 9 verdreht gezeichnet, weil in der Schnittebene, die senkrecht auf der Schwenkachse der Schrägscheibenkörper 36 und 38 steht, in der Steuerplatte 6 die Trennstege liegen, also keine Öffnungen in der Zeichnung zu erkennen wären, wenn der Schnitt durch diese gelegt wäre.

## Patentansprüche

1. Axialkolbenpumpe zum Erzeugen von zwei Förderströmen, deren Größe voneinander unabhängig einstellbar ist, mit einer mit einer Welle (9) verbundenden umlaufenden Zylindertrommel (4), in der Zylinderbohrungen (21 und 26) angeordnet sind, die alle in der gleichen Stirnfläche (5) der Zylindertrommel (4) münden, wobei in jeder Zylinderbohrung (21 bzw. 26) ein Kolben (19 bzw. 25) verschiebbar ist, wobei die Zylinderbohrungen (21 und 26) in der Zylindertrommel (4) auf zwei verschiedenen Teilkreisdurchmessern angeordnet sind, wobei die Kolben (19) in den auf kleinerem Teilkreisdurchmesser angeordneten Zylindern (21) gegen eine an einem Schrägscheibenkörper (38) gebildete einstellbare Schrägscheibe (37) abgestützt sind und die Kolben (25) in den auf größerem Teilkreisdurchmesser angeordneten Zylindern (26) gegen eine zweite, an einem zweiten Schrägscheibenkörper (36) gebildete einstellbare Schrägscheibe (34) abgestützt sind, wobei jede der beiden Schrägscheiben (34 und 37) mit einer aus Stellorgan (44 bzw. 48) und Stellglied (42 bzw. 49) bestehenden Einstelleinrichtung für das Verschwenken des Schrägscheibenkörpers (36 bzw. 38) um eine zur Drehachse der Zylindertrommel (4) senkrechte Schwenkachse zum Einstellen der den Hub der zugeordneten Kolben (19 bzw. 25) bestimmenden Neigung der Schrägscheibe (34 bzw. 37) gegenüber der Drehachse der Zylindertrommel (4) verbunden ist und wobei auf der der Stirnseite der Zylindertrommel (4), aus der die Kolben (19, 25) austreten, entgegensetzten Stirnfläche der Zylindertrommel (4) ein Steuerdrehschieber gebildet ist, wobei in dieser Stirnfläche der Zylindertrommel (4) auf einem Teilkreisdurchmesser Kanäle (22) münden, die mit den auf kleinerem Teilkreisdurchmesser angeordneten Zylinderbohrungen (21) in Verbindung stehen, und auf einem größeren Teilkreisdurchmesser Kanäle (27) angeordnet sind, die mit den auf größerem Teilkreisdurchmesser angeordneten Zylinderbohrungen (26) verbunden sind, wobei dieser Stirnseite der Zylindertrommel (4) gegenüberliegend eine Steuerplatte (6) angeordnet ist, in der zwei annähernd halbkreisringförmige Kanäle (23) auf einem dem Teilkreisdurchmesser der Kanäle (22) entsprechenden Teilkreisdurchmesser angeordnet sind und zwei weitere, jeweils annähernd halbkreisringförmige Kanäle auf einem Teilkreisdurchmesser angeordnet sind, der dem Teilkreisdurchmesser der Kanäle (27) entspricht, dadurch gekennzeichnet, daß der Schrägscheibenkörper (38), an dem die Schrägscheibe (37), gegen die die auf kleinerem Teilkreisdurchmesser angeordneten Kolben (19) abgestützt sind, gebildet ist, auf seiner der Schrägscheibe (37) abgewandten Seite eine kugelkappenförmige Fläche (39) aufweist und mit dieser kugelkappenförmigen Fläche (39) in einer kugelkalottenförmigen Ausnehmung des Schrägscheibenkörpers (36) gelagert ist, an dem die Schrägscheibe (34) gebildet ist, gegen die die auf größerem Teilkreisdurchmesser angeordneten Kolben (25) abgestützt sind.

2. Axialkolbenpumpe nach Anspruch 1, dadurch gekennzeichnet, daß das Stellorgan (44) und das Stellglied (42) der Einstelleinrichtung für das Verschwenken um die Schwenkachse des den auf kleinerem Teilkreisdurchmesser angeordneten Kolben (19) zugeordneten Schrägscheibenkörpers (38) derart ausgestaltet ist, daß durch diese Stelleinrichtung zusätzlich ein kleines Verschwenken dieses Schrägscheibenkörpers (38) um eine zu der erstgenannten Schwenkachse und zu der Drehachse der Zylindertrommel (4) senkrecht stehende zweite Achse bewirkbar ist.

3. Axialkolbenpumpe nach Anspruch 2, dadurch gekennzeichnet, daß auch die Lagerung und die aus Stellorgan (48) und Stellglied (49) bestehende Einstelleinrichtung für den den auf größerem Teilkreisdurchmesser angeordneten Kolben (25) zugeordneten Schrägscheibenkörper (36) für Verschwenkung um zwei zueinander senkrecht stehende Achsen ausgestaltet ist.

4. Axialkolbenpumpe nach Anspruch 1, gekennzeichnet durch eine Verbindungseinrichtung, durch die die beiden unabhängig voneinander einstellbaren Schrägscheibenkörper (38 und 36) zwecks gemeinsamer Verstellung für bestimmte Betriebszustände willkürlich lösbar miteinander verbindbar sind.

5. Axialkolbenpumpe nach Anspruch 1, dadurch gekennzeichnet, daß der den auf kleinerem Teilkreisdurchmesser zugeordneten Kolben (19) zugeordnete Schrägscheibenkörper (38) mit einem durch eine Ausnehmung (41) des den auf größerem Teilkreisdurchmesser angeordneten Kolben (25) zugeordneten Schrägscheibenkörpers (36) hindurchgreifenden Stellglied (42, 43) eines Stellorganes (45, 44) in Wirkverbindung steht.

6. Axialkolbenpumpe nach einem der vorangegangenen Ansprüche, dadurch gekennzeichnet, daß beide Schrägscheibenkörper eine zentrale Ausnehmung aufweisen, durch die die mit der Zylindertrommel (4) verbundene Welle zu einem freien Wellenanschluß hindurchragt.

## Claims

1. An axial piston pump for the production of two output streams, the magnitude of which can be adjusted independently of one another, said pump having a revolving cylindrical drum (4) which is connected to a shaft (9), and in which are arranged cylindrical bores (21 and 26), all of which open into the same end face (5) of the cylindrical drum (4), wherein a piston (19 or 25) is displaceable in each cylindrical bore (21 or 26), wherein the cylindrical bores (21 and 26) in the cylindrical drum (4) are arranged at two different pitch circle diameters, wherein the pistons (19) in the cylinders (21) arranged at the smaller pitch circle diameter rest against an adjustable tilting disc (37) formed on a tilting disc body (38), and the pistons (25) in the cylinders (26) arranged at the larger pitch circle diameter rest against a second adjustable tilting disc (34) which is formed on a second tilting disc body (36), wherein each of the two tilting discs (34 and 37) is connected to an adjusting device, consisting of an adjusting means (44 or 48) and an adjusting member (42 or 49), which serves to adjust the pivoting of the tilting disc body (36 or 38) about a pivotal axis which is at right angles to the axis of rotation of the cylindrical drum (4) in order to set the inclination of the tilting disc (34 or 37), relative to the axis of rotation of the cylindrical drum (4), which determines the stroke of the assigned piston (19 or 25), wherein, at the end face of the cylindrical drum (4) which lies opposite to the end face of the cylindrical drum (4) at which the pistons (19, 25) emerge, there is formed a rotary slide control valve, wherein in this end face of the cylindrical drum (4), channels (22) open at a pitch circle diameter, which are connected to the cylindrical bores (21) arranged at a smaller pitch circle diameter, and at a larger pitch circle diameter, there are arranged channels (27) which are connected to the cylinder bores (26) arranged at a larger pitch circle diameter, wherein opposite this end face of the cylindrical drum (4), there is arranged a control plate (6) in which two approximately semi-circular annular channels (23) are arranged at a pitch circle diameter corresponding to the pitch circle diameter of the channels (22), and two further approximately semicircular annular channels are arranged at a pitch circle diameter which corresponds to the pitch circle diameter of the channels (27), characterised in that the tilting disc body (38), on which is formed the tilting disc (37) against which rest the pistons (19) arranged at a smaller pitch circle diameter, has at its side facing away from the tilting disc (37) a calotte-shaped surface, with which surface (39), it is mounted in a calotte-shaped recess in the tilting disc body (36) on which is formed the tilting disc (34) against which rest the pistons (25) arranged at a larger pitch circle diameter.

2. An axial piston pump according to Claim 1, characterised in that the adjusting means (44) and the adjusting member (42) of the adjusting device which adjusts the pivoting about its pivotal axis of the tilting disc body (38) which is assigned to the pistons (19) arranged on a smaller pitch circle diameter, are such that this adjusting device can additionally produce a small pivoting of this tilting disc body (38) about a second axis which is at right angles to the first-mentioned pivotal axis and to the axis of rotation of the cylindrical drum (4).

3. An axial piston pump according to Claim 2, characterised in that the bearing and the adjusting device consisting of the adjusting means (48) and adjusting member (49) which serves to adjust the tilting disc body (36) assigned to the pistons (25) arranged at the larger pitch circle diameter, is also arranged to effect a pivotal motion about two axes which are at right angles to one another.

4. An axial piston pump according to Claim 1, characterised by a connecting device by means of which the two tilting disc bodies (38 and 36), which can be adjusted independently of one another, can be detachably connected at will in order to effect a common adjustment for specific operating states.

5. An axial piston pump according to Claim 1, characterised in that the tilting disc body (38) which is assigned to the pistons (19) arranged at a smaller pitch circle diameter, is actively connected to an adjusting member (42, 43) of an adjusting means (45, 44), which member (42, 43) passes through an aperture (41) in the tilting disc body (36) which is assigned to the pistons (25) arranged on a larger pitch circle diameter.

6. An axial piston pump according to one of the preceding Claims, characterised in that both the tilting disc bodies have a central recess through which the shaft connected to the cylindrical drum (4) projects for a free shaft connection.

## Revendications

1. Pompe à pistons axiaux pour produire deux écoulements, dont les débits sont réglables indépendamment l'un de l'autre, comportant un tambour à cylindres (4) tournant, relié à un arbre (9) et dans lequel sont ménagés des alésages cylindriques (21, 26) qui débouchent tous dans la même surface frontale (5) du tambour (4), un piston (19, 25) pouvant coulisser dans chaque alésage cylindrique (21, 26), les alésages cylindriques (21, 26) étant disposés dans le tambour (4) sur deux cercles partiels de diamètres différents, les pistons (19) se trouvant dans les cylindres (21) placés sur le cercle partiel de petit diamètre s'appuyant contre un disque incliné (37) réglable et formé sur un corps (38) tandis que les pistons (25) situés dans les cylindres (26) placés sur le cercle partiel de grand diamètre s'appuient contre un second disque incliné (34) réglable et formé sur un second corps (36), chacun des deux disques inclinés (34, 37) étant reliés à un dispositif de réglage se composant d'un organe de manoeuvre (44, 48) et d'un élément de manoeuvre (42, 49) pour produire un mouvement de pivotement du corps à disque incliné (36, 38) autour d'un axe de pivotement orienté perpendiculairement à l'axe de rotation du tambour à cylindres (4) en vue du réglage de l'inclinaison du disque incliné (34, 37), déterminant la course du piston associé (19, 25) par rapport à l'axe de rotation du tambour à cylindres (4), un tiroir tournant de distribution étant formé sur la surface frontale du tambour (4) qui est opposée au côté frontal du tambour duquel sortent les pistons (19, 25) et dans laquelle débouchent, sur un cercle partiel de petit diamètre, des canaux (22) qui sont reliés aux alésages cylindriques (21) placés sur le cercle partiel de petit diamètre tandis que, sur un cercle partiel de plus grand diamètre, il est prévu des canaux (27) qui sont reliés aux alésages cylindriques (26) disposés sur le cercle partiel de grand diamètre, ce côté frontal du tambour à cylindres (4) étant placé en regard d'une plaque de distribution (6) dans laquelle sont disposés deux canaux (23) de forme approximativement demi-circulaire, sur un cercle partiel d'un diamètre correspondant à celui du cercle partiel des canaux (22) tandis que deux autres canaux respectivement de forme approximativement demi-circulaire sont disposés sur un cercle partiel d'un diamètre qui correspond à celui du cercle partiel des canaux (27), caractérisée en ce que le corps à disque incliné (38), sur lequel est formé le disque incliné (37) contre lequel s'appuient les pistons (19) placés sur le cercle partiel de petit diamètre comporte, sur son côté opposé au disque incliné (37), une surface (39) en forme de chapeau sphérique à l'aide de laquelle il est monté dans un évidement en forme de calotte sphérique du corps à disque incliné (36) sur lequel est formé le disque incliné (34) contre lequel s'appuient les pistons (25) placés sur le cercle partiel de grand diamètre.

2. Pompe à pistons axiaux selon la revendication 1, caractérisée en ce que l'organe de manoeuvre (44) et l'élément de manoeuvre (42) du dispositif de réglage du mouvement de pivotement autour de l'axe de pivotement du corps à disque incliné (38) associé aux pistons (19) placés sur le cercle partiel de petit diamètre est agencé de telle sorte qu'il soit possible, à l'aide de ce dispositif de réglage, de produire addition- nellement un petit mouvement de pivotement de ce corps à disque incliné (38) autour d'un second axe orienté perpendiculairement à l'axe de pivotement excité en premier et à l'axe de rotation du tambour à cylindres (4).

3. Pompe à pistons axiaux selon la revendication 2, caractérisée en ce qu'également le support, et le dispositif de réglage se composant de l'organe de manoeuvre (48) et de l'élément de manoeuvre (49), du corps à disque incliné (36) associé aux pistons (25) placés sur le cercle partiel de grand diamètre, sont agencés pour permettre un mouvement de pivotement autour de deux axes perpendiculaires entre eux.

4. Pompe à pistons axiaux selon la revendication 1, caractérisée en ce qu'il est prévu un dispositif de liaison à l'aide duquel les deux corps à disques inclinés (38, 36) réglables indépendamment l'un de l'autre, peuvent être reliés entre eux de façon séparable et à volonté en vue d'une manoeuvre commune dans des conditions de marche déterminées.

5. Pompe à pistons axiaux selon la revendication 1, caractérisée en ce que le corps à disque incliné (38) associé aux pistons (19) associés au cercle partiel de petit diamètre est placé en liaison de coopération avec un élément de manœuvre (42, 43) d'un organe de manoeuvre (45, 44) s'accrochant dans un évidement (41) du corps à disque incliné (36) associé aux pistons (25) placés sur le cercle partiel de petit diamètre.

6. Pompe à pistons axiaux selon l'une quelconque des revendications 1 à 5, caractérisée en ce que les deux corps à disques inclinés comportent un évidement central dans lequel passe l'arbre relié au tambour à cylindres (4) pour aboutir à un raccord d'arbre libre.
